# EUROPÄISCHE PATENTANMELDUNG

(11) **EP 2 441 542 A1**
(43) Veröffentlichungstag der Anmeldung: **18.04.2012**
(21) Anmeldenummer: 10187248.9
(22) Anmeldetag: 12.10.2010
(51) Int. Cl.: B22D 19/02, B22D 19/04, B22D 19/14

(54) **Verfahren zur Herstellung eines gegossenen Bauteils mit innerem Gerüst und Bauteil**

(71) Anmelder: SIEMENS AKTIENGESELLSCHAFT, 80333 München (DE)
(72) Erfinder: Fischer, Marcus, 45468, Mülheim an der Ruhr (DE); Buchholz, Björn, 45470, Mülheim an der Ruhr (DE); Hille, Thomas, 45468, Mülheim (DE); Kapustina, Anna, 45468, Mülheim (DE)

(57) **Zusammenfassung**

Die Erfindung betrifft ein modulares Gerüst (10), das umgossen wird. Es stellt eine einfache Methode dar und benötigt keinerlei Fügeverfahren zur Herstellung.

## Beschreibung

Die Erfindung betrifft ein Verfahren zur Herstellung eines Bauteils mit einem inneren Gerüst, das umgossen wird, und ein Bauteil.

Viele Bauteile weisen Bereiche mit unterschiedlichen mechanischen Belastungen auf.

Die Auswahl des Materials richtet sich danach, dass der Werkstoff Belastung in allen Bereich standhält, so dass gewisse Bereiche des Produkts überdimensioniert sind.

Eine Möglichkeit ist dabei, das Bauteil modular aufzubauen und diese einzelnen Module durch Fügeverfahren miteinander zu verbinden.

Dies ist jedoch sehr aufwändig und bedeutet den Einsatz von komplizierten Fügeverfahren.

Es ist daher Aufgabe der Erfindung o. g. Problem zu lösen.

Die Aufgabe wird gelöst durch ein Verfahren gemäß Anspruch 1 und einem Bauteil gemäß Anspruch 4.

In den Unteransprüchen sind weitere vorteilhafte Maßnahmen aufgelistet, die beliebig miteinander kombiniert werden können, um weitere Vorteile zu erzielen.

Es zeigen:
- Figur 1 - 8: Beispiele in schematischer Darstellung der Erfindung,
- Figur 9: eine Gasturbine
- Figur 10: eine Turbinenschaufel
- Figur 11: eine Brennkammer
- Figur 12: eine Liste von Superlegierungen.

Die Beschreibung und die Figuren stellen nur Ausführungsbeispiel der Erfindung dar.

In Figur 1 ist schematisch ein Bauteil 1, insbesondere eine Turbinenschaufel 120, 130 (Fig. 10) einer Turbine als ein beispielhaftes Bauteil, insbesondere einer Gasturbine 100 (Fig. 9) gezeigt.

Das Bauteil 1 wird von einem heißen Gas 4 umströmt und weist insbesondere um die Anströmkante 409 in radialer Richtung 19 und auf beiden Seiten in axialer Richtung 22 darum, einen Bereich 7 auf, der höheren mechanischen Belastungen ausgesetzt ist als andere Bereiche.

Vorzugsweise entsprechend der Form und der Ausdehnung dieses Bereiches 7 des Bauteils 1, 120, 130 mit der höheren Belastung wird ein Gerüst 10 vorgefertigt (Fig. 2), um die mechanischen Anforderungen der Belastungen des Bauteils 1 in diesem Bereich zu erfüllen.

Das Bauteil 1, 120, 130 kann mehrerer solcher Bereiche 7 und damit mehrere Gerüste 10 aufweisen.

Das Gerüst 10 erstreckt sich im Falle einer Turbinenschaufel 120, 130 vorzugsweise von der Schaufelplattform 403 bis zur Schaufelspitze 415.

Das Gerüst 10 wird insbesondere durch ein Lasersinterverfahren hergestellt.

Insbesondere ist das Gerüst 10 porös aufgebaut und das Gussmaterial 13 ist in das Gerüst 10 eingegossen.

Das Gerüst 10 ist vorzugsweise in Form eines Gitters oder Gitternetzes aufgebaut (Fig. 4).

In einem weiteren Schritt wird dieses Gerüst 10 von einer Schmelze aus einem Gussmaterial 13 umgossen und ggf. in die Poren eingegossen, so dass das fertige Bauteil 120, 130 das Gerüst 10 umschließt, wie es in Figur 3 schematisch dargestellt ist.

Das Material für die Schmelze ist insbesondere metallisch (insbesondere gemäß Figur 12).

Figur 4 zeigt ein poröses Gerüst 10, das durch miteinander verbundene Balken 16', 16", ... gebildet ist, die hier in der Zeichnungsebene (Linien) und senkrecht zur Zeichnungsebene (offene Kreise) verlaufen.

Weitere Querstege oder andere Anordnungen von Stegen untereinander sind denkbar.

Ebenso kann jede weitere offenporige Struktur für das Gerüst 10 verwendet werden, wie z.B. in Figur 5.

Beim Umgießen kommt es vorzugsweise zu einem partiellen Aufschmelzen des vorzugsweise metallischen Gerüsts 10, so dass eine schmelzmetallurgische Verbindung zwischen diesen beiden Werkstoffen erzeugt wird.

Das Material für die Schmelze 13 und das Material des Gerüsts 10 sind verschieden voneinander.

Vorzugsweise weist das Material des Gerüsts 10 einen höheren Schmelzpunkt (insbesondere mindestens 10K) als das Material für die Schmelze 13 auf, kann vorzugsweise auch keramisch sein.

Das Gerüst 10 verbleibt dauerhaft im Bauteil 1, 120, 130.

Das Gerüst 10 erstreckt sich vorzugsweise über die gesamte Breite des Bereichs 7 und vorzugsweise über die gesamte Höhe des Bereichs 7 und ist durch eine Schmelze aufgefüllt worden, wenn es porös ist, was aber nicht notwendigerweise vollständig erfolgen muss.

Das Verfahren kann insbesondere bei hohlen Bauteilen 120, 130 angewendet werden.

Das Gerüst 10 kann vollständig umgossen sein (Fig. 3), kann aber auch eine innere äußere Oberfläche des Bauteils 120, 130 bilden (Fig. 6) oder innere und äußere Oberfläche bilden (Fig. 7) oder nur eine äußere Oberfläche bilden (Fig. 8).

In Figur 7 ist die Schmelze des Gussmaterials 13 im Bereich der Berührungsfläche an das Gerüst 10 angegossen oder wenn das Gerüst 10 porös ist in das Gerüst 10 eingegossen.

Dadurch ist eine zielgenauere Modulierung der Produkte hinsichtlich ihrer benötigten Eigenschaften möglich.

Die Figur 9 zeigt beispielhaft eine Gasturbine 100 in einem Längsteilschnitt.

Die Gasturbine 100 weist im Inneren einen um eine Rotationsachse 102 drehgelagerten Rotor 103 mit einer Welle auf, der auch als Turbinenläufer bezeichnet wird.

Entlang des Rotors 103 folgen aufeinander ein Ansauggehäuse 104, ein Verdichter 105, eine beispielsweise torusartige Brennkammer 110, insbesondere Ringbrennkammer, mit mehreren koaxial angeordneten Brennern 107, eine Turbine 108 und das Abgasgehäuse 109.

Die Ringbrennkammer 110 kommuniziert mit einem beispielsweise ringförmigen Heißgaskanal 111. Dort bilden beispielsweise vier hintereinander geschaltete Turbinenstufen 112 die Turbine 108.

Jede Turbinenstufe 112 ist beispielsweise aus zwei Schaufelringen gebildet. In Strömungsrichtung eines Arbeitsmediums 113 gesehen folgt im Heißgaskanal 111 einer Leitschaufelreihe 115 eine aus Laufschaufeln 120 gebildete Reihe 125.

Die Leitschaufeln 130 sind dabei an einem Innengehäuse 138 eines Stators 143 befestigt, wohingegen die Laufschaufeln 120 einer Reihe 125 beispielsweise mittels einer Turbinenscheibe 133 am Rotor 103 angebracht sind.

An dem Rotor 103 angekoppelt ist ein Generator oder eine Arbeitsmaschine (nicht dargestellt).

Während des Betriebes der Gasturbine 100 wird vom Verdichter 105 durch das Ansauggehäuse 104 Luft 135 angesaugt und verdichtet. Die am turbinenseitigen Ende des Verdichters 105 bereitgestellte verdichtete Luft wird zu den Brennern 107 geführt und dort mit einem Brennmittel vermischt. Das Gemisch wird dann unter Bildung des Arbeitsmediums 113 in der Brennkammer 110 verbrannt. Von dort aus strömt das Arbeitsmedium 113 entlang des Heißgaskanals 111 vorbei an den Leitschaufeln 130 und den Laufschaufeln 120. An den Laufschaufeln 120 entspannt sich das Arbeitsmedium 113 impulsübertragend, so dass die Laufschaufeln 120 den Rotor 103 antreiben und dieser die an ihn angekoppelte Arbeitsmaschine.

Die dem heißen Arbeitsmedium 113 ausgesetzten Bauteile unterliegen während des Betriebes der Gasturbine 100 thermischen Belastungen. Die Leitschaufeln 130 und Laufschaufeln 120 der in Strömungsrichtung des Arbeitsmediums 113 gesehen ersten Turbinenstufe 112 werden neben den die Ringbrennkammer 110 auskleidenden Hitzeschildelementen am meisten thermisch belastet.

Um den dort herrschenden Temperaturen standzuhalten, können diese mittels eines Kühlmittels gekühlt werden.

Ebenso können Substrate der Bauteile eine gerichtete Struktur aufweisen, d.h. sie sind einkristallin (SX-Struktur) oder weisen nur längsgerichtete Körner auf (DS-Struktur).

Als Material für die Bauteile, insbesondere für die Turbinenschaufel 120, 130 und Bauteile der Brennkammer 110 werden beispielsweise eisen-, nickel- oder kobaltbasierte Superlegierungen verwendet.

Solche Superlegierungen sind beispielsweise aus der EP 1 204 776 B1, EP 1 306 454, EP 1 319 729 A1, WO 99/67435 oder WO 00/44949 bekannt.

Die Leitschaufel 130 weist einen dem Innengehäuse 138 der Turbine 108 zugewandten Leitschaufelfuß (hier nicht dargestellt) und einen dem Leitschaufelfuß gegenüberliegenden Leitschaufelkopf auf. Der Leitschaufelkopf ist dem Rotor 103 zugewandt und an einem Befestigungsring 140 des Stators 143 festgelegt.

Die Figur 10 zeigt in perspektivischer Ansicht eine Laufschaufel 120 oder Leitschaufel 130 einer Strömungsmaschine, die sich entlang einer Längsachse 121 erstreckt.

Die Strömungsmaschine kann eine Gasturbine eines Flugzeugs oder eines Kraftwerks zur Elektrizitätserzeugung, eine Dampfturbine oder ein Kompressor sein.

Die Schaufel 120, 130 weist entlang der Längsachse 121 aufeinander folgend einen Befestigungsbereich 400, eine daran angrenzende Schaufelplattform 403 sowie ein Schaufelblatt 406 und eine Schaufelspitze 415 auf.

Als Leitschaufel 130 kann die Schaufel 130 an ihrer Schaufelspitze 415 eine weitere Plattform aufweisen (nicht dargestellt).

Im Befestigungsbereich 400 ist ein Schaufelfuß 183 gebildet, der zur Befestigung der Laufschaufeln 120, 130 an einer Welle oder einer Scheibe dient (nicht dargestellt).

Der Schaufelfuß 183 ist beispielsweise als Hammerkopf ausgestaltet. Andere Ausgestaltungen als Tannenbaum- oder Schwalbenschwanzfuß sind möglich.

Die Schaufel 120, 130 weist für ein Medium, das an dem Schaufelblatt 406 vorbeiströmt, eine Anströmkante 409 und eine Abströmkante 412 auf.

Bei herkömmlichen Schaufeln 120, 130 werden in allen Bereichen 400, 403, 406 der Schaufel 120, 130 beispielsweise massive metallische Werkstoffe, insbesondere Superlegierungen verwendet.

Solche Superlegierungen sind beispielsweise aus der EP 1 204 776 B1, EP 1 306 454, EP 1 319 729 A1, WO 99/67435 oder WO 00/44949 bekannt.

Die Schaufel 120, 130 kann hierbei durch ein Gussverfahren, auch mittels gerichteter Erstarrung, durch ein Schmiedeverfahren, durch ein Fräsverfahren oder Kombinationen daraus gefertigt sein.

Werkstücke mit einkristalliner Struktur oder Strukturen werden als Bauteile für Maschinen eingesetzt, die im Betrieb hohen mechanischen, thermischen und/oder chemischen Belastungen ausgesetzt sind.

Die Fertigung von derartigen einkristallinen Werkstücken erfolgt z.B. durch gerichtetes Erstarren aus der Schmelze. Es handelt sich dabei um Gießverfahren, bei denen die flüssige metallische Legierung zur einkristallinen Struktur, d.h. zum einkristallinen Werkstück, oder gerichtet erstarrt.

Dabei werden dendritische Kristalle entlang dem Wärmefluss ausgerichtet und bilden entweder eine stängelkristalline Kornstruktur (kolumnar, d.h. Körner, die über die ganze Länge des Werkstückes verlaufen und hier, dem allgemeinen Sprachgebrauch nach, als gerichtet erstarrt bezeichnet werden) oder eine einkristalline Struktur, d.h. das ganze Werkstück besteht aus einem einzigen Kristall. In diesen Verfahren muss man den Übergang zur globulitischen (polykristallinen) Erstarrung meiden, da sich durch ungerichtetes Wachstum notwendigerweise transversale und longitudinale Korngrenzen ausbilden, welche die guten Eigenschaften des gerichtet erstarrten oder einkristallinen Bauteiles zunichte machen.

Ist allgemein von gerichtet erstarrten Gefügen die Rede, so sind damit sowohl Einkristalle gemeint, die keine Korngrenzen oder höchstens Kleinwinkelkorngrenzen aufweisen, als auch Stängelkristallstrukturen, die wohl in longitudinaler Richtung verlaufende Korngrenzen, aber keine transversalen Korngrenzen aufweisen. Bei diesen zweitgenannten kristallinen Strukturen spricht man auch von gerichtet erstarrten Gefügen (directionally solidified structures).

Solche Verfahren sind aus der US-PS 6,024,792 und der EP 0 892 090 A1 bekannt.

Ebenso können die Schaufeln 120, 130 Beschichtungen gegen Korrosion oder Oxidation aufweisen, z. B. (MCrAIX; M ist zumindest ein Element der Gruppe Eisen (Fe), Kobalt (Co), Nickel (Ni), X ist ein Aktivelement und steht für Yttrium (Y) und/oder Silizium und/oder zumindest ein Element der Seltenen Erden, bzw. Hafnium (Hf)). Solche Legierungen sind bekannt aus der EP 0 486 489 B1, EP 0 786 017 B1, EP 0 412 397 B1 oder EP 1 306 454 A1.

Die Dichte liegt vorzugsweise bei 95% der theoretischen Dichte.

Auf der MCrAIX-Schicht (als Zwischenschicht oder als äußerste Schicht) bildet sich eine schützende Aluminiumoxidschicht (TGO = thermal grown oxide layer).

Vorzugsweise weist die Schichtzusammensetzung Co-30Ni-28Cr-8A1-0,6Y-0,7Si oder Co-28Ni-24Cr-10A1-0,6Y auf. Neben diesen kobaltbasierten Schutzbeschichtungen werden auch vorzugsweise nickelbasierte Schutzschichten verwendet wie Ni-10Cr-12Al-0,6Y-3Re oder Ni-12Co-21Cr-11A1-0,4Y-2Re oder Ni-25Co-17Cr-10A1-0,4Y-1,5Re.

Auf der MCrAIX kann noch eine Wärmedämmschicht vorhanden sein, die vorzugsweise die äußerste Schicht ist, und besteht beispielsweise aus ZrO₂, Y₂O₃-ZrO₂, d.h. sie ist nicht, teilweise oder vollständig stabilisiert durch Yttriumoxid und/oder Kalziumoxid und/oder Magnesiumoxid.

Die Wärmedämmschicht bedeckt die gesamte MCrAIX-Schicht. Durch geeignete Beschichtungsverfahren wie z.B. Elektronenstrahlverdampfen (EB-PVD) werden stängelförmige Körner in der Wärmedämmschicht erzeugt.

Andere Beschichtungsverfahren sind denkbar, z.B. atmosphärisches Plasmaspritzen (APS), LPPS, VPS oder CVD. Die Wärmedämmschicht kann poröse, mikro- oder makrorissbehaftete Körner zur besseren Thermoschockbeständigkeit aufweisen. Die Wärmedämmschicht ist also vorzugsweise poröser als die MCrAIX-Schicht.

Die Schaufel 120, 130 kann hohl oder massiv ausgeführt sein. Wenn die Schaufel 120, 130 gekühlt werden soll, ist sie hohl und weist ggf. noch Filmkühllöcher 418 (gestrichelt angedeutet) auf.

Die Figur 11 zeigt eine Brennkammer 110 der Gasturbine 100. Die Brennkammer 110 ist beispielsweise als so genannte Ringbrennkammer ausgestaltet, bei der eine Vielzahl von in Umfangsrichtung um eine Rotationsachse 102 herum angeordneten Brennern 107 in einen gemeinsamen Brennkammerraum 154 münden, die Flammen 156 erzeugen. Dazu ist die Brennkammer 110 in ihrer Gesamtheit als ringförmige Struktur ausgestaltet, die um die Rotationsachse 102 herum positioniert ist.

Zur Erzielung eines vergleichsweise hohen Wirkungsgrades ist die Brennkammer 110 für eine vergleichsweise hohe Temperatur des Arbeitsmediums M von etwa 1000°C bis 1600°C ausgelegt. Um auch bei diesen, für die Materialien ungünstigen Betriebsparametern eine vergleichsweise lange Betriebsdauer zu ermöglichen, ist die Brennkammerwand 153 auf ihrer dem Arbeitsmedium M zugewandten Seite mit einer aus Hitzeschildelementen 155 gebildeten Innenauskleidung versehen.

Aufgrund der hohen Temperaturen im Inneren der Brennkammer 110 kann zudem für die Hitzeschildelemente 155 bzw. für deren Halteelemente ein Kühlsystem vorgesehen sein. Die Hitzeschildelemente 155 sind dann beispielsweise hohl und weisen ggf. noch in den Brennkammerraum 154 mündende Kühllöcher (nicht dargestellt) auf.

Jedes Hitzeschildelement 155 aus einer Legierung ist arbeitsmediumsseitig mit einer besonders hitzebeständigen Schutzschicht (MCrAIX-Schicht und/oder keramische Beschichtung) ausgestattet oder ist aus hochtemperaturbeständigem Material (massive keramische Steine) gefertigt.

Diese Schutzschichten können ähnlich der Turbinenschaufeln sein, also bedeutet beispielsweise MCrAIX: M ist zumindest ein Element der Gruppe Eisen (Fe), Kobalt (Co), Nickel (Ni), X ist ein Aktivelement und steht für Yttrium (Y) und/oder Silizium und/oder zumindest ein Element der Seltenen Erden, bzw. Hafnium (Hf). Solche Legierungen sind bekannt aus der EP 0 486 489 B1, EP 0 786 017 B1, EP 0 412 397 B1 oder EP 1 306 454 A1.

Auf der MCrAIX kann noch eine beispielsweise keramische Wärmedämmschicht vorhanden sein und besteht beispielsweise aus ZrO₂, Y₂O₃-ZrO₂, d.h. sie ist nicht, teilweise oder vollständig stabilisiert durch Yttriumoxid und/oder Kalziumoxid und/oder Magnesiumoxid.

Durch geeignete Beschichtungsverfahren wie z.B. Elektronenstrahlverdampfen (EB-PVD) werden stängelförmige Körner in der Wärmedämmschicht erzeugt.

Andere Beschichtungsverfahren sind denkbar, z.B. atmosphärisches Plasmaspritzen (APS), LPPS, VPS oder CVD. Die Wärmedämmschicht kann poröse, mikro- oder makrorissbehaftete Körner zur besseren Thermoschockbeständigkeit aufweisen.

Wiederaufarbeitung (Refurbishment) bedeutet, dass Turbinenschaufeln 120, 130, Hitzeschildelemente 155 nach ihrem Einsatz gegebenenfalls von Schutzschichten befreit werden müssen (z.B. durch Sandstrahlen). Danach erfolgt eine Entfernung der Korrosions- und/oder Oxidationsschichten bzw. -produkte. Gegebenenfalls werden auch noch Risse in der Turbinenschaufel 120, 130 oder dem Hitzeschildelement 155 repariert. Danach erfolgt eine Wiederbeschichtung der Turbinenschaufeln 120, 130, Hitzeschildelemente 155 und ein erneuter Einsatz der Turbinenschaufeln 120, 130 oder der Hitzeschildelemente 155.

## Patentansprüche

1. Verfahren zur Herstellung eines Gussbauteils (1, 120, 130),
bei dem zuerst ein inneres,
insbesondere poröses
Gerüst (10) hergestellt wird,
das von einem Gussmaterial (13) zumindest teilweise eingegossen oder umgossen wird,
wobei das innere Gerüst (10) vorzugsweise nur lokal ganz vorzugsweise in einem mechanisch höher beanspruchten Bereich (7)
des Gussbauteils (1, 120, 130) angeordnet ist.

2. Verfahren nach Anspruch 1,
bei dem das innere Gerüst (10) durch ein Rapid-Prototype-Verfahren,
insbesondere durch ein Laser-Sinter-Verfahren hergestellt wird.

3. Verfahren nach Anspruch 1 oder 2,
bei dem das Gussmaterial (13) eine metallische Schmelze darstellt.

4. Gussbauteil,
insbesondere hergestellt nach Anspruch 1, 2 oder 3,
das im Innern ein zumindest teilweise umgossenes Gerüst (10) aus einem mechanisch festeren Werkstoff aufweist als das Gussmaterial (13) des Bauteils (1).

5. Verfahren oder Bauteil nach Anspruch 1, 2, 3 oder 4, bei dem das Gerüst (10) metallisch ist.

6. Verfahren oder Bauteil nach Anspruch 1, 2, 3, oder 4, bei dem das Gerüst (10) keramisch ist.

7. Verfahren oder Bauteil nach Anspruch 1, 2, 3, 4, 5 oder 6,
bei dem das innere Gerüst (10) porös ausgebildet ist, insbesondere eine offene Porosität aufweist.

8. Verfahren oder Bauteil nach Anspruch 1, 2, 3, 4, 5, 6 oder 7,
bei dem das poröse Gerüst (10) durch Balken (16', 16", ...) gebildet ist.

9. Verfahren oder Bauteil nach Anspruch 1, 2, 3, 4, 5, 6, 7 oder 8,
bei dem das Material des Gussmaterials (13) von dem Material des Gerüsts (10) verschieden ist,
insbesondere einen geringeren Schmelzpunkt aufweist,
ganz insbesondere geringer ist um mindestens 10K.

10. Verfahren oder Bauteil nach Anspruch 1, 2, 3, 4, 5, 6, 7, 8 oder 9,
bei dem das Gerüst (10) nach dem Guss nicht entfernt wird oder ist.

11. Verfahren oder Bauteil nach Anspruch 1, 2, 3, 4, 5, 6, 7, 8, 9 oder 10,
das bei einem hohlen Bauteil (120, 130) angewendet wird.

12. Verfahren oder Bauteil nach Anspruch 1, 2, 3, 4, 5, 6, 7, 8, 9, 10 oder 11,
bei dem das Gerüst (10) eine äußere Oberfläche des Bauteils bildet,
insbesondere nur die äußere Oberfläche des Bauteils bildet.

13. Verfahren oder Bauteil nach Anspruch 1, 2, 3, 4, 5, 6, 7, 8, 9, 10 oder 11,
bei dem das Gerüst (10) vollständig von dem Gussmaterial (13) umgeben ist.
